# EUROPÄISCHE PATENTSCHRIFT

(11) **EP 3 475 010 B1**
(45) Veröffentlichungstag und Bekanntmachung des Hinweises auf die Patenterteilung: **25.11.2020**
(21) Anmeldenummer: 17736591.3
(22) Anmeldetag: 27.06.2017
(51) Int. Cl.: B21J 5/10, B21J 9/04

(54) **LOCHPRESSE**
PERFORATING PRESS
PRESSE À PERCER

(30) Priorität: 28.06.2016 DE 102016211597
(43) Veröffentlichungstag der Anmeldung: 01.05.2019
(73) Patentinhaber: SMS Group GmbH, 40237 Düsseldorf (DE)
(72) Erfinder: HÜSGEN, David, 41352 Korschenbroich (DE)
(74) Vertreter: Kross, Ulrich
(86) Internationale Anmeldenummer: PCT/EP2017/065870
(87) Internationale Veröffentlichungsnummer: WO 2018/002060

(56) Entgegenhaltungen:
- DE-A1- 3 149 400
- JP-A- S5 662 638
- US-A- 2 765 528
- US-A- 2 812 673

## Beschreibung

Die Erfindung betrifft eine Lochpresse nach dem Oberbegriff des Anspruchs 1.

Aus der Fertigung von nahtlosen Rohren sind Lochpressen bekannt, mittels derer Stahlknüppel zur Weiterverarbeitung z.B. auf einer Stoßbank mit einem Loch versehen werden. Dabei ist es bekannt, zunächst eine Vorstauchung des Knüppels mittels einer Stauchkappe vorzunehmen, um den Knüppel in einer Aufnahme einzupassen. Nachfolgend wird dann eine Lochung des Knüppels mittels einer Lochkappe vorgenommen. Die Stauchkappe und die Lochkappe sind dabei jeweils an separaten Traversen aufgenommen, welche jeweils durch separate Antriebe vorgeschoben werden.

DE 31 49 400 A1 beschreibt eine Lochpresse mit einem einstückigen, zylindrischen Lochdorn, wobei das Ende des Lochdorns unmittelbar auf das zu lochende Werkstück einwirkt. Das auf das Werkstück einwirkende Ende des Lochdorns ist zumindest in einem Abschnitt der Bewegung unmittelbar in einer ringförmigen Stauchkappe geführt. Die Stauchkappe und die Lochkappe sind dabei jeweils an separaten Traversen aufgenommen.

US 2 812 673 A beschreibt eine Lochpresse umfassend einen mit einer Lochkappe versehenen Lochdorn und eine hohlzylindrisch geformte Stauchkappe. Die Stauchkappe und die Lochkappe sind dabei jeweils an separaten Traversen aufgenommen und werden von separaten hydraulischen Antrieben bewegt. Auf dieses Dokument basiert der Oberbegriff des Anspruchs 1.

Es ist die Aufgabe der Erfindung, eine Lochpresse anzugeben, die eine einfache bauliche Realisierung ermöglicht.

Diese Aufgabe wird für eine eingangs genannte Lochpresse erfindungsgemäß mit den kennzeichnenden Merkmalen des Anspruchs 1 gelöst. Durch die Ausübung der Stauchkraft und der Lochkraft durch ein gemeinsames Antriebsglied können Kosten und Herstellungsaufwand der Lochpresse verringert werden. Zudem kann eine Verkleinerung der Baugröße, insbesondere einer Bauhöhe, erreicht werden.

In bevorzugter Detailgestaltung kann die Bauhöhe um rund 25 % gegenüber herkömmlichen Lochpressen mit separaten Antriebsgliedern für Stauchkraft und Lochkraft erzielt werden. Hierdurch kann auch ein Rahmen der Lochpresse steifer ausgelegt werden und die Maßgenauigkeit des umgeformten Werkstücks erhöht werden. Eine bewegte Masse der Lochpresse kann zudem wesentlich verringert werden.

Eine Lochpresse im Sinne der Erfindung kann allgemein zur Warm- oder Kaltumformung von Werkstücken beliebigen Materials verwendet werden. Bevorzugt handelt es sich um eine Lochpresse zur Warmumformung eines Werkstücks aus Stahl. Insbesondere bevorzugt ist die Lochpresse dabei Teil einer Fertigungsanlage zur Herstellung von nahtlosen Rohren, insbesondere aus Stahl. Dabei wird das in der Lochpresse gelochte Werkstück bevorzugt in gleicher Hitze an eine nachfolgende Bearbeitung, zum Beispiel eine Stoßbank, Walzanlage oder Ähnliches, übergeben. Das Werkstück kann zunächst eine beliebige Form aufweisen, zum Beispiel als Vollzylinder oder auch als eckiger Knüppel.

Ein Antriebsglied im Sinne der Erfindung ist jeder Aktuator zur Ausübung einer zur Umformung des Werkstücks ausreichenden Kraft in linearer Richtung. Bevorzugt umfasst das Antriebglied einen Hydraulikzylinder.

Eine Stauchkappe und eine Lochkappe sind bevorzugt Bauteile, die zur Umformung unmittelbar mit dem Werkstück in Berührung kommen und dabei entsprechende mechanische Belastungen und Verschleiß erfahren.

Ein Aufnehmer ist im Sinne der Erfindung eine Hohlform, in die das Werkstück eingebracht wird, wobei es im Zuge der Umformung an der Hohlform abgestützt ist. Aufgrund des damit einhergehenden Verschleißes kann der Aufnehmer bevorzugt eine wechselbare Innenwand, zum Beispiel nach Art einer wechselbaren Hülse, aufweisen.

Die zweite Umformung bzw. Lochung des Werkstücks kann je nach Anforderungen als steigende oder füllende Umformung in dem Aufnehmer ablaufen. Bevorzugt ist eine steigende Umformung vorgesehen.

Bei einer bevorzugten Ausführungsform der Erfindung ist es vorgesehen, dass ein Kraftschluss zwischen der Stauchkappe und dem Antriebsglied über ein lösbares Koppelglied herstellbar ist. Dies erlaubt eine einfache und effektive Verwendung desselben Antriebsgliedes für die beiden Umformschritte. Das Koppelglied kann auf verschiedene Weise mechanisches Bauteil ausgebildet sein, um eine lösbares Verkoppeln zu ermöglichen, zum Beispiel als Stange, Kniehebel, Kulisse, Nocke oder Ähnliches. Allgemein bevorzugt wird das Koppeln und Entkoppeln des Koppelgliedes automatisiert betätigt.

Bei einer bevorzugten Detailgestaltung umfasst das Koppelglied dabei zumindest eine Koppelstange, die zwischen einer Traverse und der Stauchkappe ansetzbar ist. Die angesetzte Koppelstange bildet dabei ein einfaches und hoch stabiles Kraftübertragungsmittel von der Traverse auf die Stauchkappe. Bei entnommener Koppelstange wirkt die Traverse nur noch über den Lochdorn auf die Lochkappe und nicht mehr auf die Stauchkappe. Bevorzugt kann das Ansetzen und Entnehmen der Koppelstange automatisiert erfolgen, zum Beispiel über einen Manipulator. Die Koppelstange kann zur Verbesserung der Kraftverteilung die Form einer Teilhülse haben, um den Lochdorn zumindest teilweise zu umgeben. Es können mehrere Koppelstangen zur Verbesserung der Kraftverteilung vorgesehen sein.

Erfindungsgemäß ist es vorgesehen, dass die Lochpresse insgesamt nur eine Traverse aufweist. Hierdurch wird die Bauform der Lochpresse erheblich einfacher und kostengünstiger. Unter einer Traverse wird im Sinne der Erfindung ein Bauteil verstanden, dass gegenüber einem Rahmen der Presse beweglich geführt ist und zumindest einen Großteil einer Umformkraft überträgt.

Bei einer besonders bevorzugten Ausführungsform ist die Stauchkappe auf dem Lochdorn verschiebbar geführt. Dies erlaubt neben einer einfachen mechanischen Realisierung der Erfindung auch die Verwendung der Stauchkappe zur Führung des Lochdorns.

Allgemein vorteilhaft hat die Stauchkappe eine mit der Lochkappe fluchtende Stauchfläche, wobei die erste Umformung durch ein gemeinsames Anpressen der Stauchfläche und der Lochkappe gegen das Werkstück erfolgt. Somit kann nach der ersten Umformung ohne ein neues Ansetzen der Lochkappe der zweiten Umformung fortgefahren werden.

Weiterhin ist es bevorzugt vorgesehen, dass die Stauchkappe in dem Aufnehmer verschiebbar geführt ist. Dies erlaubt eine genaue Ausrichtung sowohl der Stauchkappe als auch des Lochdorns und der damit verbundenen Lochkappe. Insbesondere kann es dabei vorgesehen sein, dass eine Querführung des Lochdorns und somit der Lochkappe während des Lochvorgangs über die Wand des Aufnehmers erfolgt, wobei die Stauchkappe als außen und innen führendes Zwischenglied zwischen dem Lochdorn und der Wand des Aufnehmers fungiert.

In vorteilhafter Detailgestaltung liegt die Stauchkappe dabei während der zweiten Umformung kraftfrei an dem Werkstück an und wird mit der Umformung des Werkstücks in dem Aufnehmer bewegt. Hierdurch ist insbesondere bei steigender Umformung eine jeweils optimale Position der Stauchkappe im Hinblick auf eine Führung des Lochdorns sichergestellt.

In allgemein bevorzugter Ausführungsform erfolgt durch die Stauchkappe während der zweiten Umformung eine Führung des Lochdorns gegenüber dem Aufnehmer. Ein Auswandern der Lochkappe wird hierduch vermieden und eine Maßhaltigkeit des gelochten Werkstücks wird wesentlich verbessert.

Allgemein vorteilhaft ist es vorgesehen, dass an dem Aufnehmer ein Scherring angeordnet ist, wobei ein Boden des gelochten Werkstücks mittels des Scherrings abgetrennt wird. Dies erlaubt insgesamt die Herstellung eines maßgenauen Hohlzylinders mittels der Lochpresse.

Weitere Vorteile und Merkmale ergeben sich aus dem nachfolgend beschriebenen Ausführungsbeispiel sowie aus den abhängigen Ansprüchen.

Nachfolgend wird ein bevorzugtes Ausführungsbeispiel der Erfindung beschrieben und anhand der anliegenden Zeichnungen näher erläutert.
- Fig. 1: zeigt eine erfindungsgemäße Lochpresse in einem Zustand vor einem ersten Umformvorgang und mit von einem Antriebsglied entkoppelter Stauchkappe.
- Fig. 2: zeigt die Lochpresse aus Fig. 1 nach einer Verkoppelung der Stauchkappe mit dem Antriebsglied.
- Fig. 3: zeigt die Lochpresse aus Fig. 2 nach einem Ansetzen der Stauchkappe an einem Werkstück.
- Fig. 4: zeigt die Lochpresse aus Fig. 3 nach einem ersten Umformvorgang.
- Fig. 5: zeigt die Lochpresse aus Fig. 4 nach einem Entkoppeln der Stauchkappe nach dem ersten Umformvorgang.
- Fig. 6: zeigt die Lochpresse aus Fig. 5 nach einem zweiten Umformvorgang, wobei eine Lochkappe das Werkstück durchstoßen hat.

In Fig. 1 bis Fig. 6 ist eine erfindungsgemäße Lochpresse in verschiedenen, chronologisch aufeinander folgenden Betriebszuständen dargestellt.

Die Lochpresse umfasst einen Aufnehmer 1, in der ein Werkstück 2 eingesetzt werden kann. Der Aufnehmer 1 ist hohlzylindrisch geformt, bezüglich einer Achse des Hohlzylinders senkrecht orientiert und hat eine zu Wartungszwecken wechselbare Innenwand in Form einer Hülse 1a. Das Werkstück wird von einem nicht dargestellten Manipulator in den Aufnehmer eingesetzt. Im vorliegenden Beispiel besteht das Werkstück aus einem Stahl und befindet sich auf einer Temperatur zur Warmumformung.

Am Boden des Aufnehmers 1 befindet sich ein Gegenhalter 3, der das Werkstück 2 von unten abstützt. Der Gegenhalter 3 kann am Ende eines Umformvorgangs oder zu Wartungszwecken entfernt werden. Im angesetzten Zustand hat der Gegenhalter die Funktion eines starren und unbeweglichen Bodens des Aufnehmers 1.

Ein Lochdorn 4 ist an einer antreibbar bewegbaren Traverse 5 aufgenommen. Die Traverse 5 ist an nicht dargestellten Führungen eines Rahmens verschiebbar gelagert. Ein Antriebsglied 6 der Lochpresse wird vorliegend von der Traverse und einem auf die Traverse einwirkenden Hydraulikzylinder 6 gebildet. Die Traverse 5 wird durch den Hydraulikzylinder in der Erstreckungsrichtung des Lochdorns bewegt. Bei der Traverse 5 handelt es sich vorliegend um die einzige Traverse der Lochpresse.

Der Lochdorn 4 trägt an seinem dem Werkstück 2 zugewandten Ende eine auswechselbare Lochkappe 7.

Eine Stauchkappe 8 umschließt den Lochdorn 4 nach Art eines Ringes und ist verschiebbar auf dem Lochdorn 4 geführt. In einer unteren Position der Stauchkappe 8 wird diese von der Lochkappe 7 als Anschlag gehalten. In dieser Position (siehe z.B. Fig. 1) fluchten eine dem Werkstück zugewandte Stauchfläche 8a der Stauchkappe 8 und eine dem Werkstück zugewandte Wirkfläche 7a der Lochkappe 7.

Ein Außenumfang der Stauchkappe 8 ist zudem so dimensioniert, dass die Stauchkappe 8 in dem Aufnehmer 1 verschiebbar geführt ist. Ein Spiel zwischen der Aufnehmerwand und der Stauchkappe 8 ist so gewählt, dass auch bei den auftretenden Temperaturen eine Beweglichkeit bei möglichst genauer Führung gewährleistet ist.

Die auf dem Lochdorn 4 bewegbare Stauchkappe 8 kann in der unteren Position mittels eines Koppelglieds in Form einer Koppelstange 9 lösbar fixiert werden (siehe Fig. 2). Dabei wird die Koppelstange 9 zwischen einer Oberseite der Stauchkappe 8 und der Traverse 5 bzw. dem Antriebsglied der Lochpresse eingesetzt. Die Koppelstange 9 ist nach Art einer einseitig offenen Hülse geformt und umgibt den Lochdorn teilweise zum Zweck einer besseren Kraftverteilung.

Die Koppelstange hat vorliegend einen im Wesentlichen teilkreisförmigen Querschnitt. Bei anderen Ausführungsformen können auch elliptische, polygonförmige oder sonstige Querschnittsformen vorliegen. Die Koppelstange kann auch aus mehreren Teilstangen bestehen, die an verschiedenen Positionen des Umfangs des Lochdorns angesetzt werden.

Im angesetzten Zustand verlaufen die Koppelstange, der Lochdorn und die Stauchkappe jeweils koaxial zueinander.

Das Einsetzen und entnehmen der Koppelstange 9 erfolgt mittels eines automatisierten Manipulators, der vorliegend nicht dargestellt ist.

Weiterhin ist im unteren Endbereich des Aufnehmers 1 über dem Gegenhalter 3 ein Scherring 10 angeordnet. Mittels des Scherring 10 kann am Ende des Umformvorgangs ein Boden des dann gelochten Werkstücks durchstoßen werden.

Die Erfindung funktioniert nun wie folgt:
Zunächst wird ein auf Umformtemperatur erhitztes Werkstück, zum Beispiel in Form eines Stahlknüppels, in den Aufnehmer 1 eingesetzt. In der Darstellung nach Fig. 1 ist die Stauchkappe 8 zunächst von dem Antriebsglied 5, 6 entkoppelt bzw. die Koppelstange 9 greift nicht ein.

Nachfolgend wird die Koppelstange 9 an den Lochdorn 4 angesetzt, so dass eine kraftschlüssige Abstützung zwischen der Traverse 5 und der am unteren Anschlag befindlichen Stauchkappe 8 hergestellt wird (siehe Fig. 2).

Dann wird der Lochdorn 4 mit der Lochkappe 7 und der Stauchkappe 8 in den Aufnehmer 1 eingefahren, bis die Stauchfläche 8a und die Wirkfläche 7a an dem Werkstück 2 anliegen (siehe Fig. 3).

Nun wird mittels des Hydraulikzylinders 6 eine Stauchkraft ausgeübt, so dass das Werkstück 2 im Zuge einer ersten Umformung vorgestaucht wird (siehe Fig. 4). Nach der Vorstauchung bzw. ersten Umformung füllt das Werkstück 2 den Aufnehmer in Querrichtung zumindest so weit aus, dass kein freies Bewegungsspiel in Querrichtung mehr besteht.

Nachfolgend wird die Koppelstange 9 entfernt und die Stauchkappe 8 somit von dem Antriebsglied 5, 6 entkoppelt, um eine zweite Umformung bzw. die eigentliche Lochung des Werkstücks 2 zu ermöglichen (siehe Fig. 5).

Gemäß Fig. 6 wird nun der Lochdorn 4 mit der Lochkappe 7 weiter vorgetrieben, so dass die Lochkappe 7 im Zuge eines Fließpressens eine Lochung des Werkstücks 2 vornimmt. Dabei steigt eine Oberkante des Werkstücks entsprechend dem verdrängten Material in dem Aufnehmer 1 an (steigende Lochung). Die dabei frei auf dem Lochdorn 4 verschiebbare Stauchkappe 8 wird mit dem Werkstückrand nach oben gedrückt. Die Stauchkappe übt dabei kontinuierlich eine führende Funktion für den Lochdorn 4 aus, so dass ein seitliches Auswandern der Lochkappe 7 optimal vermieden wird. Insbesondere erfolgt eine Querführung des Lochdorns und somit der Lochkappe während des über die Wand des Aufnehmers 1, wobei die Stauchkappe 8 als außen und innen führendes Zwischenglied zwischen dem Lochdorn 4 und der Wand des Aufnehmers 1 fungiert.

Zuletzt wird die Lochkappe durch den Scherring 10 hindurch gedrückt, wobei der Gegenhalter gegebenenfalls zurückgefahren wird. Dies erlaubt die Entfernung eines verbleibenden Bodens des Werkstücks 2, so dass eine vollständige Durchlochung erzielt wird.

### Bezugszeichenliste

- 1: Aufnahme
- 1a: wechselbare Innenhülse
- 2: Werkstück
- 3: Gegenhalter
- 4: Lochdorn
- 5: Traverse
- 6: Hydraulikzylinder
- 7: Lochkappe
- 7a: Wirkfläche der Lochkappe
- 8: Stauchkappe
- 8a: Stauchfläche der Stauchkappe
- 9: Koppelglied, Koppelstange
- 10: Scherring

## Patentansprüche

1. Lochpresse, umfassend
einen insbesondere hohlzylindrisch geformten Aufnehmer (1) zur Aufnahme
eines Werkstücks (2),
eine Stauchkappe (8),
wobei die Stauchkappe (8) zu einer ersten Umformung des Werkstücks (2) mit einer Stauchkraft gegen das Werkstück (2) pressbar ist, und
eine an einem Lochdorn (4) angeordnete Lochkappe (7),
wobei die Lochkappe (7) zu einer zweiten Umformung des Werkstücks (2) mit einer Lochkraft in das Werkstück (2) einpressbar ist,
**dadurch gekennzeichnet,**
**dass** sowohl die Stauchkraft der Stauchkappe (8) als auch die Lochkraft der Lochkappe (7) mittels eines gemeinsamen Antriebsgliedes (5, 6) ausgeübt wird, wobei die Lochpresse insgesamt nur eine Traverse (5) aufweist.

2. Lochpresse nach Anspruch 1, **dadurch gekennzeichnet, dass** ein Kraftschluss zwischen der Stauchkappe (8) und dem Antriebsglied (5, 6) über ein lösbares Koppelglied (9) herstellbar ist.

3. Lochpresse nach Anspruch 2, **dadurch gekennzeichnet, dass** Koppelglied zumindest eine Koppelstange (9) umfasst, die zwischen einer Traverse (5) und der Stauchkappe (8) ansetzbar ist.

4. Lochpresse nach einem der vorhergehenden Ansprüche, **dadurch gekennzeichnet, dass** die Stauchkappe (8) auf dem Lochdorn (4) verschiebbar geführt ist.

5. Lochpresse nach Anspruch 6, **dadurch gekennzeichnet, dass** die Stauchkappe (8) eine mit der Lochkappe (7) fluchtende Stauchfläche (8a) aufweist, wobei die erste Umformung durch ein gemeinsames Anpressen der Stauchfläche (8a) und der Lochkappe (7) gegen das Werkstück (2) erfolgt.

6. Lochpresse nach Anspruch 4 oder 5, **dadurch gekennzeichnet, dass** die Stauchkappe (8) in dem Aufnehmer (1) verschiebbar geführt ist.

7. Lochpresse nach einem der Ansprüche 4 bis 6, **dadurch gekennzeichnet, dass** die Stauchkappe (8) während der zweiten Umformung kraftfrei an dem Werkstück (2) anliegt und mit der Umformung des Werkstücks (2) in dem Aufnehmer (1) bewegt wird.

8. Lochpresse nach einem der Ansprüche 4 bis 7, **dadurch gekennzeichnet, dass** durch die Stauchkappe (8) während der zweiten Umformung eine Führung des Lochdorns (4) gegenüber dem Aufnehmer (1) erfolgt.

9. Lochpresse nach einem der vorhergehenden Ansprüche, **dadurch gekennzeichnet, dass** an dem Aufnehmer (1) ein Scherring (10) angeordnet ist, wobei ein Boden des gelochten Werkstücks (2) mittels des Scherrings (10) abgetrennt wird.

## Claims

1. Perforating press comprising
a receiver (1) which is of, in particular, hollow-cylindrical shape, for reception of a workpiece (2),
an upsetting cap (8),
wherein the upsetting cap (8) can be pressed with an upsetting force against the workpiece (2) for a first deformation of the workpiece (2), and
a perforating cap (7) arranged at a perforating mandrel (4),
wherein the perforating cap (7) can be pressed by a perforating force into the workpiece (2) for a second deformation of the workpiece (2),
**characterised in that**
not only the upsetting force of the upsetting cap (8), but also the perforating force of the perforating cap (7) are exerted by means of a common drive element (5, 6), wherein the perforating press has in total only one cross member (5).

2. Perforating press according to claim 1, **characterised in that** a force couple between the upsetting cap (8) and the drive element (5, 6) is producible by way of a detachable coupling element (9).

3. Perforating press according to claim 2, **characterised in that** the coupling element comprises at least one coupling rod (9) which is placeable between a cross-member (5) and the upsetting cap (8).

4. Perforating press according to any one of the preceding claims, **characterised in that** the upsetting cap (8) is displaceably mounted on the perforating mandrel (4).

5. Perforating press according to claim 6, **characterised in that** the upsetting cap (8) has an upsetting surface (8a) aligned with the perforating cap (7), wherein the first deformation takes place by a common pressing of the upsetting surface (8a) and the perforating cap (7) against the workpiece (2).

6. Perforating press according to claim 4 to 5, **characterised in that** the upsetting cap (8) is displaceably guided in the receiver (1).

7. Perforating press according to any one of claims 4 to 6, **characterised in that** the upsetting cap (8) during the second deformation bears in force-free manner against the workpiece (2) and is moved into the receiver (1) together with deformation of the workpiece (2).

8. Perforating press according to any one of claims 4 to 7, **characterised in that** guidance of the perforating mandrel (4) relative to the receiver (1) is carried out by the upsetting cap (8) during the second deformation.

9. Perforating press according to any one of the preceding claims, **characterised in that** a shearing ring (10) is arranged at the receiver (1), wherein a base of the perforated workpiece (2) is separated by means of the shearing ring (10).

## Revendications

1. Presse de perforation qui comprend :
un dispositif de réception (1) réalisé en particulier sous la forme d'un cylindre creux, destiné à la réception d'une pièce à usiner (2) ;
un capuchon d'écrasement (8) ;
dans laquelle le capuchon d'écrasement (8) peut être comprimé, pour obtenir une première déformation de la pièce à usiner (2), avec une force d'écrasement qui s'exerce sur la pièce à usiner (2) ; et
un capuchon de perforation (7) disposé contre un mandrin de perforation (4) ;
dans laquelle le capuchon de perforation (7) peut être enfoncé par compression, afin d'obtenir une deuxième déformation de la pièce à usiner (2) avec une force de perforation, dans la pièce à usiner (2) ;
**caractérisée**
**en ce que**, aussi bien la force d'écrasement du capuchon d'écrasement (8) que la force de perforation du capuchon de perforation (7), s'exercent au moyen d'un élément d'entraînement commun (5, 6) ; dans laquelle la presse de perforation ne présente au total qu'une seule traverse (5).

2. Presse de perforation selon la revendication 1, **caractérisée en ce que** l'on peut mettre en place une liaison par force entre le capuchon d'écrasement (8) et l'élément d'entraînement (5, 6) par l'intermédiaire d'un élément d'accouplement amovible (9).

3. Presse de perforation selon la revendication 2, **caractérisée en ce que** l'élément d'accouplement comprend au moins une barre d'accouplement (9) qui peut venir se disposer entre une traverse (5) et le capuchon d'écrasement (8).

4. Presse de perforation selon l'une quelconque des revendications précédentes, **caractérisée en ce que** le capuchon d'écrasement (8) est guidé de manière à pouvoir se déplacer sur le mandrin de perforation (4).

5. Presse de perforation selon la revendication 4, **caractérisée en ce que** le capuchon d'écrasement (8) présente une surface d'écrasement (8a) qui vient se disposer à fleur avec le capuchon de perforation (7) ; dans laquelle la première déformation a lieu par l'intermédiaire d'une compression commune de la surface d'écrasement (8a) et du capuchon de perforation (7) contre la pièce à usiner (2).

6. Presse de perforation selon la revendication 4 ou 5, **caractérisée en ce que** le capuchon d'écrasement (8) est guidé d'une manière à pouvoir se déplacer dans le dispositif de réception (1).

7. Presse de perforation selon l'une quelconque des revendications 4 à 6, **caractérisée en ce que** le capuchon d'écrasement (8), au cours de la deuxième déformation, vient s'appliquer en l'absence d'une force, contre la pièce à usiner (2) et est mis en mouvement de manière conjointe avec la déformation de la pièce à usiner (2) dans le dispositif de réception (1).

8. Presse de perforation selon l'une quelconque des revendications 4 à 7, **caractérisée en ce que**, par l'intermédiaire du capuchon d'écrasement (8), au cours de la deuxième déformation, on obtient un guidage du mandrin de perforation (4) par rapport à le dispositif de réception (1).

9. Presse de perforation selon l'une quelconque des revendications précédentes, **caractérisée en ce que**, contre le dispositif de réception (1), vient se disposer une bague de cisaillement (10) ; dans laquelle une base de la pièce à usiner (2) munie d'un trou central est séparée au moyen de la bague de cisaillement (10).
